# EUROPÄISCHE PATENTSCHRIFT

(11) **EP 0 025 524 B1**
(45) Veröffentlichungstag und Bekanntmachung des Hinweises auf die Patenterteilung: **09.03.1983**
(21) Anmeldenummer: 80104993.3
(22) Anmeldetag: 21.08.1980
(51) Int. Cl.: A61D 1/02, A61D 7/00

(54) **Behälter zur geschützten Aufbewahrung von Zitzenstiften**
Receptacle for protected storage of teat pins
Récipient pour le stockage protégé de pointes de tette

(30) Priorität: 23.08.1979 DE 2934156
(43) Veröffentlichungstag der Anmeldung: 25.03.1981
(73) Patentinhaber: Hans Elstner Festartikel- u. Chenillefabrik, D-8867 Oettingen/Bayern (DE)
(72) Erfinder: Elstner, Hans, D-8867 Oettingen/Bayern (DE)
(74) Vertreter: Wey, Hans-Heinrich, Dipl.-Ing.

## Beschreibung

Die Erfindung betrifft einen Behälter, um Zitzenstifte vor Verunreinigungen und Keimen weitgehend geschützt aufzuwahren und diese zur unmittelbaren und raschen Benutzung nach Entnahme aus dem Aufbewahrungsbehälter bereitzuhalten.

Zitzenstifte dienen der Behandlung von Entzündungen der Milchwege in den Zitzen und Eutern milchspendender Tiere. Sie werden von außen in den Milchkanal der Zitzen eingeführt, nachdem sie an ihrem unteren Ende mit einer Salbe benetzt worden sind, die einerseits ein besseres Einführen der Zitzenstifte erlaubt und andererseits medikamentöse Substanzen enthält. Die Zitzenstifte bestehen in der Regel aus einem feinen Draht, der mit Textilfasern umgeben ist, die gleichfalls mit Medikamenten getränkt sein können.

Es ist bisher üblich, die Zitzenstifte der in Betracht kommenden Art in einer Dose unterzubringen, wobei der Innenraum der Dose in zwei Abteile unterteilt sein kann, von denen das eine Abteil die Zitzenstifte selbst und das andere Abteil die Salbe aufnimmt. Bei Benutzung der Stifte wird dann die Spitze mehr oder weniger tief in die Salbenmasse eingetaucht, um sie mit Salbe zu benetzen. Derartige Aufbewahrungsbehälter haben, wie die Praxis gezeigt hat, erhebliche Nachteile. Sie sind vor allem gegenüber Verschmutzungen und Keimbefall nahezu ungeschützt, was sich aus dem rauhen Betrieb von viehwirtschaftlichen Betrieben zwangsläufig ergibt. In der Regel sind auch die Hände der die Zitzenstifte anwendenden Personen nicht so sauber wie sie es sein sollten, und beim Ergreifen eines im Aufbewahrungsbehälter befindlichen Zitzenstiftes passiert es häufig genug, daß die übrigen in dem Behälter befindlichen Stifte verunreinigt werden. Auch fällt gelegentlich der Dosendeckel auf den Boden, was gleichfalls entsprechende Folgen hat. Ein Zitzenstiftbehälter mit diesen Nachteilen ist aus der US-A-2 244 027 bekannt.

Der Erfindung liegt die Aufgabe zugrunde, einen Behälter zu schaffen, in welchem die Zitzenstifte geschützt aufbewahrbar sowie zu ihrer Benutzung bereitstellbar sind, so daß sie nurmehr an ihrem Handgriff erfaßt und sofort angewendet werden können. Dadurch kommt man mit dem Stift selbst nicht mehr in Berührung und er bleibt bis zur Einführung in den Milchkanal einer Zitze sauber. Auch soll es gewünschtenfalls möglich sein, die Zitzenstifte vor ihrem Gebrauch rasch und einfach mit einem Medikament od. dgl. benetzen zu können.

Zur Lösung dieser Aufgabe wird gemäß der Erfindung vorgeschlagen, den in Betracht kommenden Aufbewahrungsbehälter für Zitzenstifte in der Weise auszubilden, daß in der Dose ein Einsatz angeordnet ist, welcher sich gegen den Bodenbereich erstreckt, in welchem sich Aufnahmen für die Zitzenstifte befinden. Unterhalb dieser Aufnahmen ist im Innenraum der Dose ein Hohlraum zur Aufnahme der Salbenmasse angeordnet.

Weitere Merkmale gehen aus den Unteransprüchen sowie aus der nachfolgenden Beschreibung der in den Figuren 1 bis 7 der Zeichnungen dargestellten bevorzugten Ausführungsbeispiele für einen Aufbewahrungsbehälter für Zitzenstifte hervor. Es zeigen :
Figur 1 einen vertikalen Querschnitt durch einen Behälter mit beispielsweise rechteckiger Grundfläche ;
Figur 2 eine Aufsicht auf einen Teil des Behälters nach Fig. 1 bei abgenommenem Deckel ;
Figur 3 einen Querschnitt durch einen Behälter in einer modifizierten Ausführungsform, jedoch ähnlich dem nach Fig. 1 und 2 ;
Figur 4 einen Querschnitt durch einen Zitzenstiftbehälter in einer zweiten Ausführungsform ;
Figur 5 einen Querschnitt durch einen gegenüber Fig. 4 modifizierten Behälter ;
Figur 6 einen Querschnitt durch einen runden Behälter für Zitzenstifte und
Figur 7 einen Querschnitt durch den oberen Teil eines Zitzenstiftbehälters in einer gegenüber Fig. 1 modifizierten Form.

Wie Fig. 1 erkennen läßt, besteht der Behälter 11 aus dem Dosenkörper 12, welcher mit dem Deckel 13 verschließbar ist. Im Innenraum des Dosenkörpers 12 befindet sich der Einsatz 14, der mit zahlreichen Aufnahmen 15 für die Zitzenstifte 16 versehen ist. Bei diesem Ausführungsbeispiel besteht der Einsatz 14 z. B. aus einem U-förmig gefalteten Folienstück, dessen Stegteil 17 die einander gegenüberliegenden Schenkelteile 18 miteinander verbindet, in welche die rinnenförmigen Aufnahmen 15 für die Lagerung der Zitzenstifte 16 eingeprägt sind.

Die Aufnahmerinnen 15 im Einsatz 14 haben zumindest an der oberen Mündung eine solche Weite, daß die Zitzenstifte 16 möglichst eng umschlossen sind, um zu vermeiden, daß Schmutz an diese gelangt. Durch diese vereinzelte Art der Lagerung und Aufbewahrung läßt sich vermeiden, daß man in unerwünschter Weise mit den Stiften 16 selbst in Berührung kommt.

Im Bodenbereich 20 des Dosenkörpers 12 sind beispielsweise zwei wannenartige Rinnen 21 angeordnet, in welchen sich die Salbenmasse 22 befindet, in die die Zitzenstifte 16 mit ihrem unteren Ende eintauchen.

Eine modifizierte Ausführungsform des vorbeschriebenen Zitzenbehälters geht aus Fig. 3 hervor. Diese unterscheidet sich von derjenigen nach Fig. 1 lediglich dadurch, daß der Einsatz 14' umgekehrt in den Dosenkörper 12' eingelegt ist, d. h. daß sich der Stegteil 17' unten im Bodenbereich 20' befindet und so die die Salbenmasse 22' enthaltenden Wannen 21' nach oben abdeckt. Dies hat den Vorteil, daß drückt man die Zitzenstifte 16' in die Salbenmasse 22' hinein, die dabei verdrängte Salbe in der Aufnahme 15' nach oben steigt und so den Zitzenstift 16' auf eine größere Länge benetzt.

Eine zweite Ausführungsform eines Aufbewahrungsbehälters 31 für Zitzenstifte geht aus Fig. 4 hervor. Bei dieser ist der Dosenkörper 32 zweiteilig ausgebildet. Er besteht aus dem abnehmbaren Bodenteil 33 und dem Mittelteil 34, an welchem das Bodenteil 33 fest anklemmbar ist. Mit dem Mitteilteil 34 ist der Einsatz 35 mit den röhrenförmig ausgebildeten Aufnahmen 36 für die Zitzenstifte verbunden. Er kann lose und an ihm befestigt sein oder, wie Fig. 4 zeigt, mit dem Mittelteil 34 aus einem Stück bestehen. Die die Aufnahmeröhrchen 36 tragende Platte 37 verschließt den Innenraum des Dosenmittelteils 34 nach oben. Unterhalb der Röhrchen 36 sind im Bodenteil 33 napfartige Vertiefungen 38 zur Aufnahme der Salbenmasse angeordnet. Der Deckel 39 ist in an sich bekannter Weise mittels eines Kunststoffscharniergelenks 40 mit dem Dosenmittelteil 34 verbunden, was den Vorteil hat, daß der Deckel nicht auf den Boden fallen oder verlorengehen kann.

Bei der Variante nach Fig. 5 ist der Einsatz 35' umgekehrt in den Innenraum des Dosenmittelteils 34' eingelegt, ähnlich wie dies bei dem Zitzenstiftbehälter 11' nach Fig. 3 der Fall ist. Die röhrenförmigen Aufnahmen 36' sind vorteilhafterweise mittels Stegen 41' abgestützt. Die die Aufnahmen 36' tragende Platte 37' verschließt das Mittelteil 34' nach unten.

Wie aus Fig. 6 hervorgeht, besteht der Zitzenstiftbehälter 51 aus einem runden Dosenkörper 52 mit Deckel 53. Der Einsatz 54 hat die Form eines umgestülpten Bechers, in dessen Wandung 55 rinnenförmige Aufnahmen 56 für die Zitzenstifte 57 eingeformt sind. In der Mitte des Stegteils 58 befindet sich ein Napf 59 für die Aufnahme eines Medikaments 60, der mittels des Deckels 61 verschlossen ist. Dieser besitzt ein Loch 62, durch das hindurch der Zitzenstift in das Medikament 60 eingetaucht werden kann.

Wenn die Zitzenstifte während ihrer Lagerung nicht in die Salbenmasse od. dgl. eingetaucht sein sollen, so kann man, wie aus Fig. 7 hervorgeht, den Einsatz 71 mit einer Stufe 72 versehen, die eine Rastrinne 73 aufweist. Auf dieser Stufe läßt sich nun der Griff 74 der Zitzenstifte 75 in erhöhter Position absetzen, so daß die untere Spitze oberhalb der Salbenmasse od. dgl. zu liegen kommt. Somit kann man die Zitzenstiftspitze erst unmittelbar vor dem Gebrauch des Stifts einsalben, indem man diesen tiefer in seine Aufnahme 76 hineindrückt und ihn dann aus dieser herauszieht.

## Patentansprüche

1. Behälter (11, 11', 31, 31', 51) zur geschützten Aufbewahrung von Zitzenstiften (16, 16', 57, 75), bestehend aus einer diese und eine Salbe (22, 22') aufnehmenden, mit einem Verschlußdeckel (13, 39, 53) versehenen Dose (12, 12', 32, 52), gekennzeichnet durch einen im Dosenkörper (12, 12', 32, 52) angeordneten, sich gegen den Bodenbereich (20, 20', 33) erstreckenden Einsatz (14, 14', 35, 35', 54, 71), in welchem sich Aufnahmen (15, 15', 36, 36', 56, 76) für die Zitzenstifte (16, 16', 57, 75) befinden, wobei unterhalb dieser Aufnahmen im Innenraum des Dosenkörpers (12, 12', 32, 52) in dessen Bodenbereich (20, 20', 33) wenigstens ein Hohlraum (21, 21', 38) zur Aufnahme der Salbenmasse (22, 22') angeordnet ist.

2. Behälter nach Anspruch 1, dadurch gekennzeichnet, daß der Einsatz (14, 14', 35, 35', 54, 71) im Querschnitt U-förmig ausgebildet ist und daß sich in den durch einen horizontalen Stegteil (17, 17', 58) verbundenen, einander gegenüberliegenden vertikalen Schenkelteilen (18, 55) rinnenförmige Aufnahmen (15, 15', 56) zur Lagerung der Zitzenstifte (16, 16', 57, 75) befinden.

3. Behälter nach Anspruch 1, dadurch gekennzeichnet, daß der Einsatz (35) aus einer horizontalen Platte (37) mit an dieser befindlichen röhrenförmigen Aufnahmen (36) für die Lagerung der Zitzenstifte (16) besteht.

4. Behälter nach Anspruch 3, dadurch gekennzeichnet, daß die Platte (37) des Einsatzes (35) an der Wand der Dose (32) fest anliegt oder mit ihr verbunden bzw. mit dieser einstückig ausgebildet ist.

5. Behälter nach einem oder mehreren der Ansprüche 1 bis 4, dadurch gekennzeichnet, daß der horizontale Stegteil (17') bzw. die horizontale Platte (37') am unteren Ende des Einsatzes (14', 35') und oberhalb des die Salbenmasse (22') aufnehmenden Hohlraums (21') angeordnet ist.

6. Behälter nach einem oder mehreren der Ansprüche 1 bis 5, dadurch gekennzeichnet, daß der Dosenkörper (12) einen rechteckigen horizontalen Querschnitt aufweist.

7. Behälter nach einem oder mehreren der Ansprüche 1 bis 5, dadurch gekennzeichnet, daß der Dosenkörper (52) einen runden Querschnitt aufweist.

8. Behälter nach einem oder mehreren der Ansprüche 1 bis 7, dadurch gekennzeichnet, daß sich im Bodenbereich (20, 20', 33) des Dosenkörpers (12, 12', 32) unterhalb der Aufnahmen (15, 15', 36, 36') für die Zitzenstifte (16, 16') für die Aufnahme der Salbenmasse (22, 22') bestimmte wannenartige Rinnen (21, 21') oder napfartige Vertiefungen (38) befinden.

9. Behälter nach einem oder mehreren der Ansprüche 1 bis 8, dadurch gekennzeichnet, daß der Dosenkörper (32) zweiteilig ausgebildet ist, und aus einem vorzugsweise abnehmbaren Bodenteil (33) und einem Mittelteil (34) besteht.

10. Behälter nach einem oder mehreren der Ansprüche 1 bis 9, dadurch gekennzeichnet, daß der Dosendeckel (39) mit dem Dosenkörper (32, 34) über ein Scharniergelenk (40) verbunden ist.

11. Behälter nach einem oder mehreren der Ansprüche 1 bis 10, dadurch gekennzeichnet, daß der Einsatz (71) im Bereich zwischen den Aufnahmen (76) für die Zitzenstifte (75) eine erhöhte Stufe (72) aufweist.

12. Behälter nach einem oder mehreren der Ansprüche 1 bis 11, dadurch gekennzeichnet, daß der Einsatz (54) im Bereich zwischen den Aufnahmen (56) für die Zitzenstifte (57) eine für die Aufnahme eines Medikaments (60) oder dgl. bestimmte napfförmige Mulde (59) aufweist, die gegebenenfalls mit einem mit einem -Loch (62) versehenen Deckel (61) abdeckbar ist.

## Claims

1. Container (11, 11', 31, 31', 51) for the protective storage of teat swabs (16, 16', 57, 75), comprising a container body (12, 12', 32, 52) having a lid (13, 39, 53) and holding the swabs and a salve (22, 22'), characterized by an insert (14, 14', 35, 35', 54, 71) situated in the container body (12, 12',32, 52) and extending towards the base area (20, 20', 33), said insert being provided with receptacles (15, 15', 36, 36', 56, 76) for the teat swabs (16, 16', 57, 75), wherein at least one hollow space (21, 21', 38) for the salve (22, 22') is located below said receptacles in the interior of the container body (12, 12', 32, 52) in the base area (20, 20', 33) thereof.

2. Container according to claim 1, characterized in that the insert (14, 14', 35, 35', 54, 71) has a U-shaped cross section and that channel- like receptacles (15, 15', 56) for storage of the teat swabs (16, 16', 57, 75) are located in vertical side portions (18, 55) situated opposite each other and connected by a horizontal yoke portion (17, 17', 58).

3. Container according to claim 1, characterized in that the insert (35) consists of a horizontal plate (37) with tubular receptacles (36) attached thereto for the storage of the teat swabs (16).

4. Container according to claim 3, characterized in that the plate (37) of the insert (35) firmly abuts the wall of the container (32), is connected therewith or forms an integral part thereof.

5. Container according to one or more of claims 1 to 4, characterized in that the horizontal yoke portion (17') or the horizontal plate (37') is located at the lower end of the insert (14', 35'), above the hollow space (21') for the salve (22').

6. Container according to one or more of claims 1 to 5, characterized in that the container body (12) has a rectangular horizontal cross section.

7. Container according to one or more of claims 1 to 5, characterized in that the container body (52) has a round cross section.

8. Container according to one or more of claims 1 to 7, characterized in that in the base area (20, 20', 33) of the container body (12, 12', 32) below the receptacles (15, 15', 36, 36') for the teat swabs (16, 16'), certain trough-like channels (21, 21') or bowl-like depressions (38) for containing the salve (22, 22') are located.

9. Container according to one or more of claims 1 to 8, characterized in that the container body (32) is designed with two parts and comprises a preferably removable base portion (33) and a middle portion (34).

10. Container according to one or more of claims 1 to 9, characterized in that the container lid (39) is connected to the container body (32, 34) by a hinge joint (40).

11. Container according to one or more of claims 1 to 10, characterized in that the insert (71) has a raised ledge (72) in the area between the receptacles (76) for the teat swabs (75).

12. Container according to one or more of claims 1 to 11, characterized in that in the area between the receptacles (56) for the teat swabs (57), the insert (54) has a bowl-shaped depression (59) for containing a medication (60) or the like, said depression, if necessary, capable of being closed by a cover (61) with a hole (62).

## Revendications

1. Récipient (11, 11', 31, 31', 51), pour le stockage protégé de pointes de tette (16, 16', 57, 75), comportant un boîtier (12, 12', 32, 52) qui contient ces pointes ainsi qu'un onguent (22, 22'), et qui est pourvu d'un couvercle de fermeture (13, 39, 53), caractérisé en ce qu'il présente une partie en saillie (14, 14', 35, 35', 54, 71) montée dans le corps du boîtier (12, 12', 32, 52), en regard du fond (20, 20', 33) de celui-ci, et présentant des cavités (15, 15', 36, 36', 56, 76) pour recevoir les pointes de tette (16, 16', 57, 75) ; au moins une cuvette (21, 21', 38) étant prévue à l'intérieur du corps du boîtier (12, 12', 32, 52), dans la zone du fond (20, 20', 33) de celui-ci, et en dessous des cavités prévues pour recevoir les pointes de tette, afin de contenir la masse de l'onguent (22, 22').

2. Récipient selon la revendication 1, caractérisé en ce que la partie en saillie (14, 14', 35, 35', 54, 71) présente en coupe transversale un profil en U, et comporte des nervures verticales (18, 55) en regard l'une de l'autre et reliées l'une à l'autre par un élément horizontal (17, 17'), et des cavités en forme de gorges (15, 15', 56), pour recevoir les pointes de tette (16, 16', 57, 75).

3. Récipient selon la revendication 1, caractérisé en ce que la partie en saillie (35) est constituée par une plaque horizontale (37), qui présente des cavités tubulaires (36), pour recevoir les pointes de tette (16).

4. Récipient selon la revendication 3, caractérisé en ce que la plaque (37) de la partie en saillie (35) est solidaire de la paroi du boîtier (32) ou est fixée à demeure à cette paroi, ou encore est réalisée en une seule pièce avec celle-ci.

5. Récipient selon l'une des revendications 1 à 4, caractérisé en ce que l'élément horizontal de liaison (17') et la plaque horizontale (37') sont disposés à l'extrémité inférieure de la partie en saillie (14', 35'), et au-dessus de la cuvette (21') prévue pour contenir la masse de l'onguent (21').

6. Récipient selon l'une des revendications 1 à 5, caractérisé en ce que le corps (12) du boîtier présente un profil rectangulaire en section transversale horizontale.

7. Récipient selon l'une des revendications 1 à 5, caractérisé en ce que le corps (52) du boîtier présente un profil arrondi en section transversale.

8. Récipient selon l'une des revendications 1 à 7, caractérisé en ce qu'il comporte, au voisinage du fond (20, 20', 33) du corps du boîtier (12, 12', 32), et en dessous des cavités (15, 15', 36, 36') prévues pour recevoir les pointes de tette (16, 16'), des évidements en forme de cuvettes (21, 21'), ou en forme de godets (38), pour contenir la masse de l'onguent.

9. Récipient selon l'une des revendications 1 à 8, caractérisé en ce que le corps du boîtier (32) est réalisé en deux parties, telles que de préférence un fond amovible (33) et une partie médiane (34).

10. Récipient selon l'une des revendications 1 à 9, caractérisé en ce que le couvercle (39) du boîtier est relié au corps du boîtier (32, 34) par une articulation à charnière (40).

11. Récipient selon l'une des revendications 1 à 10, caractérisé en ce que la partie en saillie (71) dans le boîtier présente un élément surélevé (72), dans la zone située entre les cavités (76) prévues pour recevoir les pointes de tette (75).

12. Récipient selon l'une des revendications 1 à 11, caractérisé en ce que la partie (54) en saillie dans le boîtier présente, dans la zone comprise entre les cavités (76) prévues pour recevoir les pointes de tette (57), une cuvette auxiliaire (59) en forme de godet, pour recevoir un médicament (60) ou un produit analogue, cette cuvette auxiliaire pouvant éventuellement être pourvue d'un couvercle (61) percé d'un trou (62).
